# EUROPÄISCHE PATENTSCHRIFT

(11) **EP 0 462 988 B1**
(45) Veröffentlichungstag und Bekanntmachung des Hinweises auf die Patenterteilung: **29.09.1993**
(21) Anmeldenummer: 90903585.9
(22) Anmeldetag: 20.02.1990
(51) Int. Cl.: C21C 7/10, C22B 9/04

(54) **VERFAHREN UND VORRICHTUNG ZUR VAKUUMBEHANDLUNG VON METALLEN**
PROCESS AND DEVICE FOR HANDLING METALS IN A VACUUM
PROCEDE ET DISPOSITIF DE TRAITEMENT DE METAUX DANS LE VIDE

(30) Priorität: 24.02.1989 DE 3906340
(43) Veröffentlichungstag der Anmeldung: 02.01.1992
(73) Patentinhaber: MANNESMANN Aktiengesellschaft, 40027 Düsseldorf (DE)
(72) Erfinder: DITTRICH, Rainer, D-4100 Duisburg 1 (DE)
(74) Vertreter: Meissner, Peter E., Dipl.-Ing.
(86) Internationale Anmeldenummer: DE9000121
(87) Internationale Veröffentlichungsnummer: WO9010087

(56) Entgegenhaltungen:
- DE-A- 1 912 936
- DE-B- 1 583 294
- DE-B- 1 965 136
- FR-A- 2 037 199
- LU-A- 34 584

## Beschreibung

Die Erfindung betrifft ein Verfahren und eine Vorrichtung zur Vakuumbehandlung von Metallen, insbesondere Stahl nach den Merkmalen der Oberbegriffe der Ansprüche 1 und 3. Bei einer sogennanten Pfannenentgasung wird die mit Stahl gefüllte Abstichpfanne in eine große zylindrische Kammer gesenkt und diese daraufhin durch einen Deckel vakuumdicht verschlossen. Als Dichtung dient in der Regel eine Gummiring. Die Deckel werden entweder aus Stahlgußformen oder aus Blechkonstruktionen hergestellt. An der Unterseite der Deckel befindet sich ein Strahlungsschutz aus Blech und/oder feuerfester Stampfmasse. Auf dem Deckel befinden sich Zugabevorrichtungen und Beobachtungsfenster.

Die Vakuumerzeugung besteht üblicherweise aus mindestens vier Strahlern. Wird eine Stahlschmelze einem Unterdruck ausgesetzt, so bilden sich im Inneren des Stahles Gasblasen mit einem Druck, der vom Innendruck über der Schmelzoberfläche abhängig ist. Der nicht beruhigte Stahl mit hohem Sauerstoffgehalt löst über die Bildung von Kohlenoxid bereits bei Drücken von unter 200 Torr im Freiraum des Vakuumbehandlungsgefäßes eine Kochwirkung aus und spült hierdurch gleichzeitig den Wasserstoff und Stickstoff aus dem schmelzflüssigen Metall heraus, so daß bereits bei diesem relativ schlechten Vakuum eine Entfernung der Gase erfolgt. Bei weiterem Senken des Druckes kann das Kochen derartig heftig werden, daß beispielsweise schmelzflüssiger Stahl 1 Meter und höher in der Pfanne hochsteigt. Eine genügende Steighöhe durch die Wahl einer größeren Pfanne ist erforderlich, die Pfanne kann also nicht bis an ihren Rand gefüllt werden, sondern muß ein sogenanntes Freibord aufweisen. Bei bestehenden Stahlwerksanlagen sind die Pfannengrößer und Füllgewichte mit den Hebezeugen abgestimmt. Durch das Erfordernis des Freibords können die Pfannen nicht mehr bis zum Rand gefüllt werden mit dem Nachteil von Produktionseinbußen. Die Alternativlösung, die Pfannen zu vergrößern, hat zur Folge, daß die Hebezeuge und Aufnahmevorrichtungen an das erhöhte Transportgewicht anzugleichen sind.

Eine weitere Lösung bietet ein von der Pfanne abhängiges Aufnahmegefäß. Aus DE-OS 20 32 830 ist ein Tauchkörper bekannt, der mit der offenen Seite zuunterst in die Schmelze eingetaucht wird und dessen Inneres dann evakuiert wird. Dieser Tauchkörper weist den Nachteil auf, daß er in die Schmelze hineingedrückt werden muß, um die während der Vakuumbehandlung erforderliche Tauchtiefe zu erhalten. Nach Anlegen des Unterdrucks steigt der Schmelzenspiegel um den barometrischen Differenzbetrag, der eine Höhe von weit über 1 Meter aufweisen kann, an, während der nicht von dem Vakuum belegte Schmelzenspiegel um einen ähnlichen Betrag absinkt. Durch die Aufnahme von Schmelze in dem im Vergleich zur Pfanne kleineren Tauchkörper wird ein relativ großes Volumen an Schmelze von der in der Pfanne verbleibenden Schmelze getrennt mit dem Nachteil unterschiedlicher Vakuumbeaufschlagung beider Schmelzenanteile.

Aus DE-AS 19 65 136 ist eine Vorrichtung zur Pfannenentgasung von Metallschmelzen bekannt, bei der ein unterhalb des Deckels des Vakuumbehandlungsgefäßes angeordnetes Reaktionsrohr in die Schmelze eintauchbar ist. In aufwendiger Weise ist eine Lanze mit reaktionsaktiven Gasen zur metallurgischen Behandlung in den von dem Reaktionsrohr umschlossenen Raum geführt, in dem die Entgasung und damit die Volumenzunahme der Schmelze erfolgen soll. Durch den einheitlichen, auf die Schmelzbadoberfläche wirkenden Unterdruck ist kein sicheres Vermeiden der Volumenzunahme im Ringbereich zwischen Reaktionsrohr und Pfannenrand möglich.

Aus der DE-AS 19 12 907 bzw. 19 19 053 sind andererseits Vorrichtungen bekannt, bei denen Gas durch eine in die Schmelze eintauchende rohrförmige Trennwand in die Schmelze eingeführt wird. Diese Trennwand wird ringförmig von einer weiteren rohrförmigen Trennwand umgeben, so daß diese in kommunizierender Verbindung stehen. Durch Anschluß an Druck- und/oder Saugpumpen wird bei unterschiedlichem Druck die Einstellung verschiedener Spiegelhöhen in den einzelnen Räumen erreicht und dies führt letztlich zu einer verbesserten Strömung des Metalles bzw. Badbewegung.

Aufgabe der Erfindung ist es, ein Verfahren und eine Vorrichtung zur Vakuumbehandlung von Metallen, insbesondere Stahl, zu finden, die die obengenannten Nachteile vermieden, unter Einsatz einfacher Mittel, ein Freibord der Pfanne entbehrlich machen und die Entgasung der Schmelze nicht behindern.

Die Erfindung löst diese Aufgabe durch die kennzeichnenden Merkmale der Ansprüche 1 und 3.

Erfindungsgemäß wird der untere offene Rand der Schürze nur geringfügig in die Schmelze eingetaucht. Durch die eingetauchte Schürze entstehen zwei, ein ringförmiger und ein kreisförmiger, Sektoren der Schmelzbadoberfläche, die mit unterschiedlichen Unterdrücken beaufschlagt werden.

Der Differenzdruck läßt sich beliebig einstellen. Der bevorzugte Bereich liegt zwischen 1/2 bis 2 Druckstufen.

Durch die Größe des Schirmes, dessen Radius ein Verhältnis zur Breite des ringförmigen Sektors von 8 : 1 bis 122 : 1 aufweist, wird die Vakuumdehandlung der Gesamtschmelze kaum behindert. Verbessert wird dieser Effekt noch dadurch, daß die Eindringtiefe der Schürze auf ein Minimum beschränkt wird und dabei Werte von 10 bis 20 cm annimmt. Die gennanten Raummaße und die geringe Eintauchtiefe der Schürze stören nur unwesentlich die Strömungsverhältnisse in der Schmelze. Dies wirkt sich besonders vorteilhaft bei den heute üblichen hohen Strömungsgeschindigkeiten des Schmelzbades aus, hervorgerufen durch große Spülgasmengen, die durch bis zu drei Spülsteinen in die Schmelze eingebracht werden.

Dieser Effekt kann kaum weiter verbessert werden, wenn der Schirm vertikal verstellbar ausgebildet wird, da in Abhängigkeit von der Füllhöhe der Pfanne die Eintauchtiefe der Schürze in jedem Stadium der Vakuumbehandlung eingestellt werden kann.

Die Druckdifferenz kann entweder direkt zwischen zwei Druckstufen abgegriffen oder durch den Einsatz einer Abzweigung mit Drosseln stufenlos eingestellt werden.

In der folgenden Zeichnungen sind Beispiele der Erfindung schematisch dargestellt. Es zeigt:
- Fig. 1: einen Schnitt durch das Vakuumbehandlungsgefäß mit Ganzdeckel bei Anschluß aus verschiedenen Stufen einer Vakuumerzeugungsanlage,
Fig. 1a die Figur 1 mit zusätzlicher Elektrode zum Freiraum A,
- Fig. 2: ein Vakuumbehandlungsgefäß mit axial bewegbarer Schürze,
- Fig. 3: den Anschluß des Vakuumbehandlungsgefäßes an die Vakuumerzeugungsstation über Verzweigung und Drossel.

Die Figuren 1 und 1a zeigen ein Vakuumbehandlungsgefäß 30 mit Flansch und Dichtring, auf dem ein Deckel 20 aufliegt. Im Vakuumbehandlungsgefäß 30 befindet sich eine mit Schmelze 41 gefülle Pfanne 40. In die Schmelze 41 taucht der untere Rand 22 einer am Deckel 20 befestigten Schürze 21.

Die in die Schmelzbadoberfläche eingetauchte Schürze 21 teilt diese in ein kreisförmiges 42 und ein ringförmiges 43 Segment.

Von der kreisförmigen Schmelzbadoberfläche 42, dem Innenmantel der Schürze 21 und dem kreisförmigen Teil 23 des Deckels 20 wird der Freiraum A umfaßt. Der übrige Teil des Deckels 20 mit dem ringförmigen Teil 29, die Mantelaußenseite der Schürze 21, das Unterteil des Vakuumbehandlungsgefäßes 30, die Außenseite der Pfanne 40 und die ringförmige Schmelzenoberfläche 43 umfassen den Freiraum B.

Zur Beobachtung der Schmelzenoberflächen 42, 43 sind im Deckel 20 Beobachtungsfenster 33, 34 vorgesehen. Der Freiraum A ist über einen Anschluß 24 im Bereich des kreisförmigen Deckels 23 und der Freiraum B über einen Anschluß 25 im Bereich des ringförmigen Deckelteiles 29 mit der Vakuumanlage 10 verbunden.

Die Vakuumerzeugungsanlage 10 weist eine Wasserringpumpe 14, einen Dampfstrahler 13 (60Torr) und zwischen beiden einen Kondensator 16 auf, weiterhin einen Dampfstrahler 12 (10 Torr) sowie einen Dampstrahler 11 (0,5 Torr) und zwischen den Strahlern 12 und 13 einen Kondensator 15 auf. Der Freiraum A ist an die maximale Unterdruckstufe p1 des Dampfstrahlers 11, der Freiraum B im vorliefgenden Fall zwei Stufen geringer an die Unterdruckstufe p2, zwischen den Strahlern 13 und 12 angeschlossen.

Während des Betriebes der Vakuumerzeugungsanlage 10 steigt das Niveau der kreisförmigen 42 relativ zur ringförmigen 43 Schmelzbadoberfläche um den Betrag a an.

Die Figur 1a weist über die oben beschriebene Anlage in Figur 1 hinaus eine Elektrode 60 auf, die durch die Elektrodendurchführung 61 im Bereich des kreisförmigen Deckelteiles 23 hindurch in den Freiraum A ragt.

In Figur 2 ist schematisch eine vertikal verstellbare Schürze 21 dargestellt, die an einem kreisförmigen Teil 23 des Deckels 20 befestigt ist, wobei der kreisförmige Teil 23 relativ zu dem ringförmigen Teil 29 des Deckels 20 mittels Verstellelemente 51 verstellbar ist. Zum gasdichten Abschluß sind zwischen dem ringförmigen Teil 29 und dem kreisförmigen Teil 23 Kompensatoren 53 vorgesehen. Der Anschluß 25 zum Freiraum B ist einmal im Deckel 20, im anderen Fall im Gefäßunterteil des Vakuumbehandlungsgefäßes 30 angeordnet.

Die Figur 3 zeigt die wesentlichen Elemente der Figur 1 mit dem Unterschied, daß eine Verbindung des Anschlusses 24 zu dem Freiraum A über eine Abzweigung 26 besteht, die gleichzeitig mit dem Anschluß 25 des Freiraumes B verbunden ist, wobei zwischen der Abzweigung 26 und dem Anschluß 25 ein Drossel 27 vorgesehen ist.

## Patentansprüche

1. Verfahren zur Vakuumbehandlung von Metallen, insbesondere Stahl, bei dem schmelzflüssiges Metall sich in einem durch den Deckel dicht verschlossenen Vakuumbehandlungsgefäß befindet, wobei die Oberfläche des schmelzflüssigen Metalles in einen kreisförmigen und einen diesen umgebenden ringförmigen Sektor abgetrennt wird und das schmelzflüssige Metall während der Vakuumbehandlung an seiner Oberfläche unterschiedlichen Unterdrücken ausgesetzt wird,
dadurch gekennzeichnet,
daß der ringförmige im Vergleich zum kreisförmigen Sektor mit einem geringeren Unterdruck beaufschlagt wird und daß die Abtrennung der Sektoren bis zu einer Eintauchtiefe ins Schmelzbad zwischen 10 und 20 cm, gemessen ausgehend vom ringförmigen Sektor vorgenommen wird.

2. Verfahren nach Anspruch 1,
dadurch gekennzeichnet,
daß eine Differenz des Unterdruckes zwischen dem ringförmigen und dem kreisförmigen Sektor gewählt wird, die mindestens der Hälfte einer Druckstufe der Vakuumanlage entspricht.

3. Vorrichtung zur Durchführung der Verfahrens nach den Ansprüchen 1 und 2 mit einem Vakuumbehandlungsgefäß, daß einen mit einer Dichtung versehenen Deckel aufweist und das an eine mehrstufige Vakuumerzeugungsanlage angeschlossen ist, wobei im Vakuumbehandlungsgefäß eine mit schmelzflüssigem Metall gefüllte Pfanne einbringbar ist,
der Deckel eine zylinderförmige, parallel zur Mittenachse des Deckels angeordnete Schürze aufweist, deren Randbereich bei gefüllter Pfanne in die Schmelze ragt und deren Durchmesser nur geringfügig kleiner ist als der Durchmesser der Pfanne in Tauchhöhe, dadurch gekennzeichnet, daß mit der Vakuumanlage (10) in Verbindung Stehende Anschlüsse (24, 25) zu dem durch die Schürze (21) getrennten Freiraum (A) vorgesehen sind, der umschlossen wird vom kreisförmigen Teil (23) des Deckels (20), dem Innenmantel der Schürze (21) und bei gefüllter Pfanne (40) durch die kreisförmige Schmelzenoberfläche (42) und zu dem Freiraum (B), der umschlossen wird vom ringförmigen Teil (29) des Deckels (20), dem Vakuumbehandlungsgefäß (30), der Pfanne (40) und bei gefüllter Pfanne durch die ringförmige Schmelzenoberfläche (43), wobei der Anschluß (24) zum Freiraum (A) an einem die höchste Druckstufe der Vakuumanlage (10) aufweisenden Strahler (11) und der Anschluß (25) zum Freiraum (B) an einem Abschnitt der Vakuumanlage 10 mit geringerem Unterdruck als am Anschluß (24) angeschlossen ist.

4. Vorrichtung nach Anspruch 3,
dadurch gekennzeichnet,
daß am Anschluß (25) zum Freiraum (A) eine mit Drosselelementen (27) versehene Abzweigung (26) vorgesehen ist, die mit dem Freiraum (B) in Verbindung steht.

5. Vorrichtung nach Anspruch 3,
dadurch gekennzeichnet,
daß der Deckel (20) eine ringförmige Öffnung aufweist und daß Verstellelemente (51) am Deckel (20) vorgesehen sind, durch die die Schürze (21) parallel zur Mittenachse (1) bewegbar ist.

6. Vorrichtung nach Anspruch 5,
dadurch gekennzeichnet,
daß zwischen dem ringförmigen Teil (29) des Deckels (20) und dem dessen kreis förmigen Teil (23) in Form des von der Pfanne (40) wegweisenden Randes der Schürze (21) Kompensatoren (53) gasdicht befestigt sind.

7. Vorrichtung nach einem der Ansprüche 3 bis 6,
dadurch gekennzeichnet,
daß durch den Deckel (20) mindestens eine Elektrode (60) führbar ist.

## Claims

1. A method for the vacuum treatment of metals, in particular steel, in which molten metal is located in a vacuum treatment vessel which is tightly closed by the lid, the surface of the molten metal being separated into a circular sector and into an annular sector which surrounds this and the molten metal being exposed during the vacuum treatment to different underpressures at its surface, characterised in that the annular sector in comparison with the circular sector is acted upon with a smaller underpressure and in that the separation of the sectors is undertaken up to a depth of immersion into the molten bath of between 10 and 20 cm, measured starting from the annular sector.

2. A method according to claim 1, characterised in that a difference of the underpressure between the annular sector and the circular sector is selected which corresponds to at least half a pressure stage of the vacuum plant.

3. A device for carrying out the method according to claim 1 and 2 a vacuum treatment vessel which has a lid provided with a seal and which is connected to a multi-stage vacuum generation plant, a ladle filled with molten metal being insertable in the vacuum treatment vessel, the lid having a cylindrical apron which is arranged parallel to the centre axis of the lid and the edge region of which, with the ladle filled, projects into the melt and the diameter of which is only slightly smaller than the diameter of the ladle at immersion level, characterised in that connections (24, 25) are provided, communicating with the vacuum plant (10), to the free space (A) which is separated by the apron (21) and which is enclosed by the circular part (23) of the lid (20), the inner jacket of the apron (21) and, with the ladle (40) filled, by the circular melt surface (42) and to the free space (B) which is enclosed by the annular part (29) of the lid (20), the vacuum treatment vessel (30), the ladle (40) and, with the ladle filled, by the annular melt surface (43), the connection (24) to the free space (A) being connected to an ejector (11) having the highest pressure stage of the vacuum plant (10) and the connection (25) to the free space (B) being connected to a portion of the vacuum plant (10) having smaller underpressure than at the connection (24).

4. A device according to claim 3, characterised in that a branch (26) which is provided with throttle components (27) and which communicates with the free space (B) is provided at the connection (25) to the free space (A).

5. A device according to claim 3, characterised in that the lid (20) has an annular aperture and in that adjusting components (51) are provided on the lid (20) by which the apron (21) is movable parallel to the centre axis (1).

6. A device according to claim 5, characterised in that compensators (53) are fastened in a gastight manner between the annular part (29) of the lid (20) and the circular part (23) thereof in the form of that edge of the apron (21) which points away from the ladle (40).

7. A device according to any one of claims 3 to 6, characterised in that at least one electrode (60) can be conducted through the lid (20).

## Revendications

1. Procédé pour le traitement sous vide de métaux, en particulier de l'acier, dans lequel du métal en fusion se trouve dans un réservoir pour le traitement sous vide, fermé de façon étanche par le couvercle, la surface du métal en fusion étant séparée en un secteur circulaire et en un secteur annulaire entourant celui-ci et le métal en fusion étant soumis, pendant le traitement sous vide, à sa surface à des dépressions différentes,
caractérisé en ce que le secteur annulaire est soumis à une dépression plus faible que le secteur circulaire et en ce que la séparation des secteurs est maintenue jusqu'à une profondeur dans le bain de fusion entre 10 et 20 cm mesurée à partir du secteur annulaire.

2. Procédé selon la revendication 1,
caractérisé en ce que l'on choisit une différence de dépressions entre le secteur annulaire et le secteur circulaire, qui correspond au moins à la moitié d'un étage de pression du dispositif à vide.

3. Dispositif pour la mise en oeuvre du procédé selon les revendications 1 et 2, comportant un réservoir pour le traitement sous vide, qui présente un couvercle muni d'un joint d'étanchéité et qui est relié à un dispositif à faire le vide à plusieurs étages, une poche de coulée remplie de métal en fusion pouvant être introduite dans le réservoir pour le traitement sous vide, le couvercle présentant une jupe cylindrique agencée parallèlement à l'axe central du couvercle, dont la zone latérale s'engage dans le bain de coulée lorsque la poche de coulée est remplie et dont le diamètre n'est que faiblement plus petit que le diamètre de la poche de coulée en profondeur de plongée,
caractérisé en ce que des raccords (24,25) reliés au dispositif à vide (10) sont prévus vers l'espace libre (A) séparé par la jupe (21), espace libre qui est entouré par la partie circulaire (23) du couvercle (20), l'enveloppe interne de la jupe (21) et, lorsque la poche de coulée (40) est remplie, par la surface circulaire (42) du bain de coulée, et vers l'espace libre (B) qui est entouré par la partie annulaire (29) du couvercle (20), le réservoir pour le traitement sous vide (30), la poche de coulée (40) et, lorsque la poche de coulée est remplie, par la surface annulaire (43) du bain de coulée, le raccord (24) vers l'espace libre (A) étant relié à un éjecteur (11) présentant l'étage de pression le plus élevé du dispositif à vide (10) et le raccord (25) vers l'espace libre (B) étant relié à une section du dispositif à vide (10) présentant une dépression plus faible que le raccord (24).

4. Dispositif selon la revendication 3,
caractérisé en ce qu'une ramification (26) munie d'éléments d'étranglement (27) et reliée à l'espace libre (B) est prévue sur le raccord (24) vers l'espace libre (A).

5. Dispositif selon la revendication 3,
caractérisé en ce que le couvercle (20) présente une ouverture annulaire et en ce que des éléments de réglage (51) sont prévus sur le couvercle (20), par lesquels éléments de réglage la jupe (21) peut être déplacée parallèlement à l'axe central (1).

6. Dispositif selon la revendication 5,
caractérisé en ce que des compensateurs (53) sont fixés de façon étanche au gaz entre la partie annulaire (29) du couvercle (20) et sa partie circulaire (23) en forme du bord de la jupe (21) éloigné de la poche de coulée (40).

7. Dispositif selon l'une des revendications 3 à 6,
caractérisé en ce qu'au moins une électrode (60) peut être guidée à travers le couvercle (20).
